# EUROPÄISCHE PATENTSCHRIFT

(11) **EP 0 927 792 B1**
(45) Veröffentlichungstag und Bekanntmachung des Hinweises auf die Patenterteilung: **16.03.2005**
(21) Anmeldenummer: 98124686.1
(22) Anmeldetag: 24.12.1998
(51) Int. Cl.: E01C 5/06

(54) **Pflastersteinelement**
Paving element
Elément de pavage

(30) Priorität: 29.12.1997 DE 29722519 U
(43) Veröffentlichungstag der Anmeldung: 07.07.1999
(73) Patentinhaber: Kombilith GmbH Entwicklung und Verwertung, 40213 Düsseldorf (DE)
(72) Erfinder: Schröder, Detlef, Dipl.-Ing., 6714 Semione Ticino (CH)
(74) Vertreter: Patentanwälte Hauck, Graalfs, Wehnert, Döring, Siemons, Schildberg

(56) Entgegenhaltungen:
- DE-U- 8 619 230
- DE-U- 9 201 491
- US-A- 5 496 129

## Beschreibung

Die vorliegende Erfindung betrifft ein Pflastersteinelement, insbesondere aus Beton, gemäß Oberbegriff von Patentanspruchs 1.

Pflasterflächen aus Einzelpflastersteinen sind bekannt und werden oft in gestalterisch anspruchsvoller Umgebung wegen ihrer maßstabbildenden Qualität flächigen ungegliederten Belägen vorgezogen.

In aus solchen Einzelpflastersteinen aufgebauten Pflasterflächen treten jedoch hohe dynamische Belastungen insbesondere durch Beschleunigen und Bremsen von Fahrzeugen und durch Scherkräfte beim Kurvenfahren schwerer Fahrzeuge auf. Hierdurch können einzelne Pflastersteine zuerst einzeln und anschließend großflächig gekippt, verdreht oder im Pflasterverband verschoben werden, wodurch das Pflastergefüge zerstört wird.

Verbundpflastersysteme, bei denen in der Regel die Verbundelemente an der oder den Seitenflächen der Steine appliziert oder in diesen integriert sind, wirken dem entgegen.

Ein für ein derartigen Verbundpflastersystem geignetes Pflastersteinelement ist so ausgestaltet, daß mehrere Pflastersteinelemente formschlüssig zu einem Verbundpflaster verlegt werden können. Die einzelnen Pflastersteinelemente greifen dabei ohne durchlaufende Fugen ineinander, so daß ein besonders wirksamer Verbund bzw. Verband und damit eine hohe Sicherheit gegen Verschieben, Verdrehen oder Kippen der einzelnen Pflastersteinelemente im Pflastergefüge entsteht.

Beim Verlegen eines derartigen Verbundpflastersystems tritt generell häufig die Situation auf, daß ein Pflasterstein in die bereits verlegte Steinformation so eingelegt werden muß, daß er an drei Seiten Kontakt mit bereits verlegten Steinen erhält. Hierbei muß ein rechteckiges Teil eines komplexeren Steinelementes in die bereits verlegte Steinformation eingefügt werden. Da die Pflastersteine nie in ihrer exakten, sondern jeweils nur in einer annährend genauen Position abgelegt werden, ist es erforderlich, eine letzte Positionskorrektur durch leichtes Verschieben des einzufügenden Steines durchzuführen.

Ist der Stein nunmehr mit Abstandshaltern versehen, so können diese bezogen auf die Richtung des Einschiebens des Steines seitlich so angebracht sein, daß diese Abstandshalter in der endgültigen Position des einzufügenden Steines mit Abstandshaltern der bereits verlegten Steine kraftschlüssig so ineinandergreifen, daß ein Herausziehen des zuletzt eingefügten Steines aus der angrenzenden Steinformation nicht mehr möglich ist.

Bei den üblichen Abstandshalter- bzw. Verbundsystemen schließen sich das Einschieben des Steines und das nachträgliche Wiederherausziehen deswegen aus, weil die gleichen Abstandshalter, die das Herausziehen verhindern sollen, auch das Hereinschieben verhindern, es sei denn, man würde den einzufügenden Stein mühsam direkt von oben in seine endgültige Position einfädeln.

Aus der DE 92 01 491 U ist ein Pflastersteinelement mit den Merkmalen des Oberbegriffs von Patentanspruchs 1 bekannt. Auch bei diesem bekannten Pflastersteinelement, das in Figur 7 dieser Veröffentlichung dargestellt ist, ist kein Einschieben des Pflastersteinelementes von unten oder von der Seite (in der Figur) in die links unten gebildete Lücke möglich. Einem solchen Einschieben wirken die vorhandenen Abstandshalter entgegen. Ein Einsetzen wäre nur von oben, d.h. senkrecht zur Blattebene, möglich.

Der Erfindung liegt die Aufgabe zugrunde, ein Pflastersteinelement der angegebenen Art zu schaffen, das sich besonders einfach in eine Lücke eines bereits verlegten Pflastersteinverbandes einsetzen läßt.

Diese Aufgabe wird erfindungsgemäß bei einem Pflastersteinelement der angegebenen Art durch die kennzeichnenden Merkmale von Patentanspruch 1 gelöst.

Weiterbildungen der Erfindung gehen aus den Unteransprüchen hervor.

Um das Einfügen des Steines in die Lücke eines Verbandes zu erleichtern, weist das erfindungsgemäße Pflastersteinelement einen im Grundriß keilförmig ausgebildeten Abstandshalter im Bereich einer innenliegenden vertikalen, zwei Seitenflächen ohne Abstandshalter begrenzenden Kante auf. Dieses im Grundriß keilförmige Element übernimmt gleichzeitig in zwei Richtungen Abstandshalterfunktionen und dient zur Führung des einzufügenden Steines beim Einschieben in seine exakte Position. Das Pflastersteinelement weist vorzugsweise auf seiner dem keilförmigen Abstandshalter gegenüberliegenden Seitenfläche mindestens einen Abstandshalter auf, der sich mit dem Abstandshalter eines benachbarten Elementes verzahnt.

Vorzugsweise liegen bei dem erfindungsgemäß ausgebildeten Pflastersteinelement alle aneinandergrenzenden Rechteckflächen mit ihren gesamten Berührkanten aneinander. Auf diese Weise ergibt sich zwischen benachbarten Rechteckflächen kein Versatz. Bei einer weiteren Ausführungsform der Erfindung liegen jedoch einzelne aneinandergrenzende Rechteckflächen nur mit einem Teil ihrer gesamten Berührkanten aneinander, so daß sich zwischen benachbarten Rechteckflächen ein entsprechender Versatz ergibt. Sämtlichen Ausführungsformen der Erfindung ist in jedem Falle gemeinsam, dass sie mindestens eine vertikale innenliegende Kante besitzen, die von zwei Seitenflächen des Pflastersteinelementes gebildet wird, wobei diese Seitenflächen jeweils zu einem quaderförmigen Abschnitt gehören, dessen Unter- bzw. Oberseite die entsprechende Rechteckfläche bildet.

Um den optischen Eindruck zu erwecken, daß bei dem im Grundriß aus mehreren Rechteckflächen zusammengesetzten Stein die Rechteckflächen unabhängig voneinander angeordnet und somit quaderförmige Einzelpflastersteinelemente vorhanden sind, sind vorzugsweise im Material der Sichtfläche des Pflastersteinelementes mehrere durch Scheinfugen geringer Tiefe getrennte Ausformungen in Form von Pflastersteinköpfen ausgebildet, die zusammen mit den Scheinfugen die Grundfläche des Elementes bedecken. Bei einer anderen Ausführungsform sind in der Sichtfläche des Pflastersteinelementes mehrere durch Scheinfugen getrennte Pflastersteinköpfe aus Naturstein o. dgl. eingesetzt, die zusammen mit den Scheinfugen die Grundfläche des Elementes bedecken.

Die Ausformungen in Form von Pflastersteinköpfen bzw. die Pflastersteinköpfe stimmen zweckmäßigerweise im Grundriß mit den Rechteckflächen unter Abzug der Scheinfugen überein.

Das vorstehend erwähnte Einschieben des Pflastersteinelementes wird bei einer Ausführungsform der Erfindung zusätzlich erleichtert, wenn die Seitenfläche des keilförmigen Abstandshalters parallel zu einer Seitenflanke eines Abstandshalters auf der gegenüberliegenden Pflastersteinelementseitenfläche verläuft.

Noch weiter erleichtert wird das Einschieben, wenn die andere Seitenflanke des Abstandshalters auf der gegenüberliegenden Seitenfläche unter einem sehr flachen Winkel zur Steinelementseitenfläche verläuft. Diese andere Seitenflanke kann zusätzlich zur Steinführung beim Einschieben dienen.

Durch die vorstehend aufgeführten erfindungsgemäßen Maßnahmen wird die Verbundwirkung der Pflastersteinelemente erhöht.

Die Erfindung wird nachstehend anhand einer bevorzugten Ausführungsformen unter Bezugnahme auf die beigefügten Zeichnungsfiguren erläutert, die folgendes zeigen:
- Figur 1: zwei perspektivische Ansichten einer Ausführungsform eines Pflastersteinelementes;
- Figur 2: eine Draufsicht auf das Pflastersteinelement der Figur 1; und
- Figur 3: eine Draufsicht auf einen aus Pflastersteinelementen der Figuren 1 und 2 zusammengesetzten Verband, wobei das Einfügen eines Pflastersteinelementes gesondert gekennzeichnet ist.

Figur 1 zeigt eine Ausführungsform eines Pflastersteinelementes in zwei perspektivischen Ansichten. Bei dieser Ausführungsform setzt sich das Pflastersteinelement 20 aus drei Quadern 21, 22, 23 zusammen, die jeweils im oberen Bereich durch eine Scheinfuge 24 voneinander getrennt sind. Die Quader 21, 22, 23 entsprechen im Grundriß jeweils einem Rechteck, wobei alle drei Rechtecke gleich groß sind.

Die Quader 21 und 23 sind in einer Reihe angeordnet, während der dazwischenliegende Quader 22 entsprechend versetzt angeordnet ist, so daß sich die Quader 21 und 22 und 22 und 23 nur über einen Teil ihrer Seitenflächen berühren.

Das Pflastersteinelement 20 ist mit Abstandshaltern 25, 26, 27 versehen, die sich in Vertikalrichtung auf den entsprechenden Seitenflächen erstrecken und nicht bis zur Oberseite des Pflastersteinelementes durchlaufen, so daß von oben der Eindruck einer umlaufenden Fuge entsteht. Der Abstandshalter 25 ist hierbei im Grundriß keilförmig ausgebildet und im Bereich einer innenliegenden Kante des Pflastersteinelementes angeordnet. Dies ist am besten in Figur 2 zu erkennen, die eine Draufsicht auf das Pflastersteinelement von Figur 1 zeigt. Wie man Figur 2 entnehmen kann, sind vier innenliegende Kanten vorhanden, an denen jeweils ein keilförmig ausgebildeter Abstandshalter 25 angeordnet ist. Dabei sind die in der Figur oben angeordneten beiden Abstandshalter entgegengesetzt geneigt zu den unteren beiden Abstandshaltern ausgebildet.

Auf den in Figur 2 nach rechts weisenden Seitenflächen der beiden äußeren Quader 21 und 23 ist jeweils ein einziger Abstandshalter 27 angeordnet, der im Grundriß etwa halbkreisförmig ausgebildet ist. Ein derartiger Abstandshalter 27 ist auch auf der in Figur 2 nach links weisenden Seitenfläche des mittleren Quaders 23 vorhanden. Die in Figur 20 nach oben und unten weisenden Seitenflächen der beiden äußeren Quader 21 und 23 tragen jeweils drei Abstandshalter 26, die im Grundriß eine etwa dreieckförmige Gestalt haben. Hierbei hat die eine linke Flanke 28 der Abstandshalter exakt die gleiche Neigung wie der zugehörige Abstandshalter 25 auf der gegenüberliegenden Seitenfläche des Quaders 21 bzw. 23, während die Neigung der rechten Flanke der der Abstandshalter 25 am übernächsten Quader entspricht.

Figur 3 zeigt in der Draufsicht einen aus Pflastersteinelementen der Figuren 1 und 2 zusammengesetzten Verband, wobei speziell das Einfügen eines Pflastersteinelementes 20 in den bereits bestehenden Verband dargestellt ist. Dieses Pflastersteinelement 20 ist mit dickeren Linien dargestellt. Man erkennt, daß hierbei das eingefügte Pflastersteinelement 20 mit der in der Figur oberen Kante seines mittleren Quaders gegen den keilförmigen Abstandshalter 25 des benachbarten Pflastersteinelementes stößt, so daß hierdurch der Abstand zwischen den Pflastersteinelementen in der Figur nach oben und nach links festgelegt wird. Der gleiche Effekt tritt bei den keilförmigen Abstandshaltern auf, die an den beiden in der Figur linken innenliegenden Kante des einzufügenden Pflastersteinelementes 20 angeordnet sind. Die beiden Abstandshalter 26 an der in der Figur unteren Seitenfläche des einzufügenden Elementes 20 verzahnen sich mit entsprechenden Abstandshaltern 26 des benachbarten Pflastersteinelementes.

Es ist somit ein seitliches Einschieben eines Pflastersteinelementes in einen im Grundriß dreiseitig durch bereits verlegtes Pflaster geschlossenen Raum in eine Position möglich, in der in Zusammenwirken mit Abstandshaltern an den bereits verlegten Pflastersteinelementen das Herausziehen des neu eingefügten Pflastersteinelementes aus dieser Position nicht mehr möglich ist, nachdem die Fugen an den Seitenflächen des zuletzt eingefügten Pflastersteinelementes mit Fugenfüllmaterial verfüllt worden sind.

Wie erwähnt, sind vorzugsweise die Seitenflächen der Abstandshalter, die kraftschlüssig das Herausziehen des Pflastersteinelementes aus seiner Position verhindern sollen, parallel ausgebildet zu der Seitenfläche eines im Grundriß keilförmigen Abstandshalters, der im Bereich einer innenliegenden Kante des Pflastersteinelementes angeordnet ist. Dieser im Grundriß keilförmige Abstandshalter wirkt als Abstandshalter in Richtung der beiden Steinseiten, zwischen denen er angeordnet ist, und ermöglicht bei Bedarf ein leichtes Verdrehen von zwei Steinen gegeneinander, ohne daß die Abstandshalterwirkung dadurch verloren geht.

Weiterhin sind vorzugsweise die nicht der Kraftübertragung dienenden Seitenflächen der Abstandshalter, die kraftschlüssig das Herausziehen des Pflastersteinelementes aus seiner Position verhindern sollen, in einem flachen Winkel, insbesondere von weniger als 30°, zur Steinseitenfläche ausgebildet.

## Patentansprüche

1. Pflastersteinelement (1; 5; 6; 7; 8; 9; 20), insbesondere aus Beton, mit einem aus mehreren Rechteckflächen (2; 10, 11, 12) zusammengesetzten Grundriß und mindestens einer von zwei Seitenflächen begrenzten innenliegenden vertikalen Kante, das mit anderen Pflastersteinelementen formschlüssig ineinandergreifend ohne durchlaufende Fugen verlegbar ist und im Bereich der innenliegenden vertikalen Kante sowie auf mindestens einer Seitenfläche einen Abstandshalter (13; 14; 25; 26, 27) aufweist, **dadurch gekennzeichnet, daß** die die innenliegende vertikale Kante begrenzenden zwei Seitenflächen keinen Abstandshalter aufweisen und der Abstandshalter (25) im Bereich der innenliegenden vertikalen Kante im Grundriß keilförmig ausgebildet ist.

2. Pflastersteinelement (9; 20) nach Anspruch 1, **dadurch gekennzeichnet, daß** einzelne aneinandergrenzende Rechteckflächen (10, 11, 12; 21, 22, 23) nur mit einem Teil ihrer gesamten Berührkanten aneinanderliegen.

3. Pflastersteinelement (1; 5; 6; 7; 8; 9; 20) nach einem der Ansprüche 1 oder 2, **dadurch gekennzeichnet, daß** im Material seiner Sichtfläche mehrere durch Scheinfugen (3; 24) geringer Tiefe getrennte Ausformungen in Form von Pflastersteinköpfen (4) ausgebildet sind, die zusammen mit den Scheinfugen (3; 24) die Grundfläche des Elementes (1; 5; 6; 7; 8; 9; 20) bedecken.

4. Pflastersteinelement (1; 5; 6; 7; 8; 9) nach einem der Ansprüche 1 oder 2, **dadurch gekennzeichnet, daß** in seine Sichtfläche mehrere durch Scheinfugen (3) getrennte Pflastersteinköpfe (4) aus Naturstein o.dgl. eingesetzt sind, die zusammen mit den Scheinfugen (3) die Grundfläche des Elementes (1; 5; 6; 7; 8; 9) bedecken.

5. Pflastersteinelement (1; 5; 6; 7; 8; 9; 20) nach Anspruch 3 oder 4, **dadurch gekennzeichnet daß** die Ausformungen in Form von Pflastersteinköpfen (4) bzw. die Pflastersteinköpfe (4) im Grundriß mit den Rechteckflächen (2; 10, 11, 12; 20, 21, 22) unter Abzug der Scheinfugen (3) übereinstimmen.

6. Pflastersteinelement (20) nach einem des vorangehenden Ansprüche, **dadurch gekennzeichnet, daß** es auf seiner dem keilförmigen Abstandshalter (25) gegenüberliegenden Seitenfläche mindestens einen Abstandshalter (26, 27) aufweist.

7. Pflastersteinelement (20) nach Anspruch 6, **dadurch gekennzeichnet, daß** die Seitenfläche des keilförmigen Abstandshalters (25) parallel zu einer Seitenflanke (28) eines Abstandshalters (26, 27) auf der gegenüberliegenden Pflastersteinelementseitenfläche verläuft.

8. Pflastersteinelement (20) nach Anspruch 7, dadurch gekennzeichent, daß die andere Seitenflanke des Abstandshalters (26, 27) unter einem sehr flachen Winkel zur Steinelementseitenfläche verläuft.

## Claims

1. A paving stone element (1; 5; 6; 7; 8; 9; 20), especially made of concrete, comprising a ground plan combined by several rectangular surfaces (2; 10, 11, 12) and at least one internally arranged vertical edge limited by two side surfaces, said paving stone element being placeable in positive engagement with other paving stone elements without continuous joints and having in the range of the internally arranged vertical edge and on at least one side surface a spacer (14; 14; 25; 26, 27), **characterized in that** the two side surfaces limiting the internally arranged vertical edge do not include a spacer and that the spacer (25) has a wedge-like ground plan in the range of the internally arranged vertical edge.

2. The paving stone element (9; 20) according to claim 1, **characterized in that** several contiguous rectangular surfaces (10, 11, 12; 21, 22, 23) are in contact only with a part of their whole contact edges.

3. The paving stone element (1; 5; 6; 7; 8; 9; 20) according to one of the claims 1 or 2,
**characterized in that** a plurality of formations in the shape of paving stone heads (4) separated by dummy joints (3; 24) of small depth are formed in the material of its visible surface and cover the ground surface of the element (1; 5; 6; 7; 8; 9; 20) together with the dummy joints (3; 24).

4. The paving stone element (1; 5; 6; 7; 8; 9) according to one of the claims 1 or 2,
**characterized in that** a plurality of paving stone heads (4) of natural stone etc. separated by dummy joints (3) are inserted into its visible surface, said paving stone heads (4) covering the ground surface of the element (1; 5; 6; 7; 8; 9) together with the dummy joints (3).

5. The paving stone element (1; 5; 6; 7; 8; 9; 20) according to claim 3 or 4, **characterized in that** the formations in the shape of paving stone heads (4) or the paving stone heads (4) in their ground plan are in accordance with the rectangular surfaces (2; 10, 11, 12; 20, 21, 22) with subtraction of the dummy joints (3).

6. The paving stone element (20) according to one of the preceding claims, **characterized in that** it has at least one spacer (26, 27) on its side surface opposite to the wedge-shaped spacer (25).

7. The paving stone element (20) according to claim 6, **characterized in that** the side surface of the wedge-shaped spacer (25) extends parallel to a side flank (28) of a spacer (26, 27) on the opposite side surface of the paving stone element.

8. The paving stone element (20) according to claim 7, **characterized in that** the other side flank of the spacer (26, 279 extends towards the side surface of the stone element with a very flat angle.

## Revendications

1. Élément de pavage (1; 5; 6; 7; 8; 9; 20), en particulier en béton, avec une projection horizontale composée de plusieurs surfaces rectangulaires (2; 10, 11, 12) et au moins un côté vertical intérieur limité par deux surfaces latérales, qui peut être posé de manière à s'engrener par liaison de forme avec d'autres éléments de pavage et présente dans la région du côté vertical intérieur ainsi qu'au moins sur une surface latérale une pièce d'écartement (13; 14; 25; 26, 27), **caractérisé en ce que** les deux surfaces latérales limitant le côté vertical intérieur ne comprennent pas de pièces d'écartement et la pièce d'écartement (25) dans la région du côté vertical intérieur est conçue en projection horizontale en forme de coin.

2. Élément de pavage (9; 20) selon la revendication 1, **caractérisé en ce que** les différentes surfaces rectangulaires (10, 11, 12; 21, 22, 23) contiguës ne sont contiguës que par une partie de leurs côtés de contact communs.

3. Élément de pavage (1; 5; 6; 7; 8; 9; 20) selon une des revendications 1 ou 2, **caractérisé en ce que** plusieurs protubérances en forme de tête de pavé (4), séparées par des joints aveugles (3; 24) de faible profondeur, qui couvrent conjointement avec les joints aveugles (3; 24) la surface de base de l'élément (1; 5; 6; 7; 8; 9; 20), sont formées dans la matière de sa surface visible.

4. Élément de pavage (1; 5; 6; 7; 8; 9) selon une des revendications 1 ou 2, **caractérisé en ce que** plusieurs têtes de pavé (4) en pierre naturelle ou similaire, séparées par plusieurs joints aveugles (3), qui couvrent conjointement avec les joints aveugles (3) la surface de base de l'élément (1; 5; 6; 7; 8; 9), sont placées dans sa surface visible.

5. Élément de pavage (1; 5; 6; 7; 8; 9; 20) selon la revendication 3 ou 4, **caractérisé en ce que** les protubérances en forme de têtes de pavé (4) ou les têtes de pavé (4) coïncident en projection horizontale avec les surfaces rectangulaires (2;10, 11, 12; 21, 22, 23), déduction faite des joints aveugles (3).

6. Élément de pavage (20) selon une des revendications précédentes, **caractérisé en ce qu'**il présente sur sa surface latérale opposée à la pièce d'écartement (25) en forme de coin au moins une pièce d'écartement (26, 27).

7. Élément de pavage (20) selon la revendication 6, **caractérisé en ce que** la surface latérale de la pièce d'écartement (25) en forme de coin s'étend parallèlement à un flanc latéral (28) d'une pièce d'écartement (26, 27) sur la surface latérale opposée de l'élément de pavage.

8. Élément de pavage (20) selon la revendication 7, **caractérisé en ce que** l'autre flanc latéral de la pièce d'écartement (26, 27) s'étend à un angle très plat par rapport à la surface latérale de l'élément de pavage.
